# EUROPÄISCHE PATENTSCHRIFT

(11) **EP 0 727 280 B1**
(45) Veröffentlichungstag und Bekanntmachung des Hinweises auf die Patenterteilung: **17.09.1997**
(21) Anmeldenummer: 95101961.1
(22) Anmeldetag: 14.02.1995
(51) Int. Cl.: B24B 13/01, B24B 53/00

(54) **Vorrichtung zum Polieren sphärischer Linsenoberfläche**
Apparatus for polishing spherical lenses
Appareil pour polir des lentilles sphériques

(43) Veröffentlichungstag der Anmeldung: 21.08.1996
(73) Patentinhaber: Opto Tech GmbH, 35435 Wettenberg (DE)
(72) Erfinder: Mandler, Roland Dipl. Ing., D 35452 Heuchelheim (DE)
(74) Vertreter: Olbricht, Karl Heinrich, Dipl.-Phys.

(56) Entgegenhaltungen:
- DD-A- 294 451
- DE-A- 3 932 197
- DE-A- 4 021 722
- DE-A- 4 108 740

## Beschreibung

Die Erfindung betrifft eine Vorrichtung zum Polieren sphärischer Linsenoberflächen gemäß dem Oberbegriff von Anspruch 1. Eine solche Vorrichtung ist aus DE-A-3 932 197 bekannt.

Die Bearbeitung von optischem Glas erfolgt in mehreren Bearbeitungsstufen. Zunächst wird die Oberfläche eines grob vorgeformten Glasrohlings in einem oder mehreren Schleifprozessen vorbehandelt und anschließend mittels Feinschleifstufen einem gewünschten Kugelradius angepaßt. Dabei sollte die Radiustoleranz und die noch zulässige Asphärizität unter 1 bis 2 µm liegen. Man erreicht dies beispielsweise im Kugelschnittverfahren oder in einem Tangential-Topfschleifverfahren. Nach dem Feinschleifen hat das Glas gewöhnlich noch eine Rauhtiefe von etwa 3 bis 8 µm, so daß hindurchtretendes Licht wahllos zerstreut wird.

Um eine präzise Abbildung mit einer geschliffenen Linse zu ermöglichen, ist eine weitere Behandlung der Glasoberfläche erforderlich. Durch Polieren wird zum einen die Rauhtiefe weiter verringert, zum anderen werden letzte Abweichungen vom geforderten Kugelradius bzw. von der gewünschten Sphäre beseitigt. Dazu bewirkt man eine gleitende Bewegung zwischen der Oberfläche eines Werkstücks und einem Polierwerkzeug, das als Aufnahme für einen Poliermittelträger ausgebildet ist. Dieser ermöglicht in Verbindung mit einem Poliermittel den Polierabtrag und damit eine Anpassung bzw. eine Glättung der Werkstückoberfläche.

Sehr hohe Anforderungen werden an das Poliermittel und an den Poliermittelträger gestellt. Letzterer muß u.a. formbar sein, um den erforderlichen Werkstückradius annehmen zu können, er muß sich gut mit dem Werkzeugträger verbinden lassen und er darf keine Verunreinigungen enthalten, die zur Beschädigung der Glasoberfläche führen könnten. Gut geeignet sind z.B. elastomere Folien aus geschäumtem Polyurethan, die aufgrund ihrer guten mechanischen und chemischen Eigenschaften diesen Anforderungen weitgehend gerecht werden. Die Anforderungen an ein Poliermittel sind nicht unmittelbar auf meßbare Größen zurückzuführen, so daß sich die Auswahl und Mischung des Poliermittels im wesentlichen auf Erfahrungswerte stützt. Verwendet werden vorwiegend Suspensionen fein gemahlener Oxide von drei- und vierwertigen Metallen, die allerdings stark von dem zu bearbeitenden Werkstoff abhängen.

Vielfach bestimmt ein Bearbeitungs-Werkzeug die Gestalt eines Werkstücks, bei Glaswerkstoffen allerdings nicht in dem Maße wie beispielsweise in der zerspanenden Metallbearbeitung. Insbesondere beim Polieren von Glaslinsen erfolgt eine verschleißbedingte Anpassung des Poliermittelträgers an die Oberfläche des Werkstücks, so daß sich bereits nach der Bearbeitung nur weniger Flächen der Werkzeugradius verändert hat. Die Sollkontur der Linsen-Oberfläche liegt rasch außerhalb der vorgegebenen Toleranzen. Dies macht es erforderlich, den Poliermittelträger während des Polierprozesses in regelmäßigen Abständen an den geforderten Kugelradius abzurichten, d.h. so anzupassen, daß Formtreue und Griffigkeit des Polierwerkzeugs erhalten bleiben.

Das Abrichten eines Polierwerkzeugs erfolgt gewöhnlich außerhalb der Poliermaschine auf speziellen Abricht-Maschinen. Dabei handelt es sich beispielsweise um Hebelmaschinen mit diamantpelletbelegten Flächenwerkzeugen, deren Einstellung empirisch erfolgt. Darüberhinaus muß das Polierkorrekturwerkzeug mittels eines gesondert anzufertigenden Sonderwerkzeugs eingeschliffen werden, bevor die eigentliche Korrektur des Polierwerkzeugs erfolgen kann. Oft sind mehrere Nachkorrekturen des Korrekturwerkzeugs und ggf. auch des Einschleifwerkzeugs erforderlich, so daß dieses Verfahren äußerst mühsam und sehr kostenintensiv ist. Sein Erfolg hängt von dem Geschick und der Erfahrung des Bedieners ab, so daß speziell geschultes Fachpersonal erforderlich ist. Beim Abrichten mit Flächenwerkzeugen muß für jeden Radius ein eigenes Polierkorrekturwerkzeug angefertigt werden.

Eine aus der DD-A5-294 451 bekannte Vorrichtung hat eine drehbar gelagerte Spindel zur Aufnahme eines Topfwerkzeugs sowie eine Spindel zur Aufnahme des abzurichtenden Polierwerkzeugs. Letztere läßt sich seitlich und in ihrer Winkellage zur ersten Spindel verstellen, so daß ein vom Abrichtwerkzeug auf dem Polierwerkzeug beschriebener Kontaktkreis genau im Drehmittelpunkt des Polierwerkzeugs eingreift und der Schnittpunkt der beiden Spindelachsen im Ursprung des Funktionsradius einer mit dem Polierwerkzeug zu fertigenden optischen Funktionsfläche liegt. Über eine Zustellung wird das Polierwerkzeug so lange gegen das Abrichtwerkzeug geführt, bis die Fläche auf dem Poliermittelträger gleichmäßig bearbeitet ist. Nach Beendigung des Abrichtvorgangs ist auch hier wieder ein Ummontieren des Polierwerkzeugs von der Abrichtmaschine auf die Poliermaschine erforderlich, was zu ungenutzten Stillstandszeiten führt.

Für das Herstellen von Linsen hoher Präzision, die als hochspezialisierte Produkte in kleinen bis mittleren Serien aufgelegt werden, ist eine derartige Vorgehensweise zu aufwendig und zu teuer. Die zahlreichen Umbauphasen während des Polierprozesses führen zu hohen Personal- und Werkzeugkosten, also zu einem hohen Fixkostenanteil bei den Herstellkosten. Damit aber die Produkte auf dem Markt konkurrenzfähig bleiben, ist eine Kostenreduzierung unbedingt erforderlich. Ein weiterer Nachteil der vorgenannten Verfahren besteht darin, daß eine präzise Fehlerbehebung im Polierwerkzeug nicht oder nur bedingt möglich ist, denn die häufigen Wechsel des Polierwerkzeugs von der Poliermaschine auf die Abrichtmaschine und umgekehrt führen zu neuen Ungenauigkeiten. Diese ließen sich selbst bei Inkaufnahme eines großen mechanischen Aufwandes für die Werkzeugaufnahmen nur teilweise beseitigen.

Ein wesentliches Ziel der Erfindung ist die Schaffung einer Vorrichtung, mit der man den Polierprozeß sphärischer Linsen wesentlich verbessern und beschleunigen kann. Ferner soll eine geringe Bearbeitungsdauer bei hoher Präzision erzielbar sein, ohne daß eine wiederholte Nachbearbeitung notwendig würde. Ein weiteres wichtiges Ziel der Erfindung besteht darin, Auswirkungen des Polierwerkzeug-Verschleißes auf den Poliervorgang weitestgehend herabzusetzen.

Hauptmerkmale der Erfindung sind im kennzeichnenden Teil des Anspruchs 1 angegeben. Ausgestaltungen sind Gegenstand der Ansprüche 2 bis 10.

Bei einer Vorrichtung zum Polieren sphärischer Oberflächen von Linsen, namentlich aus Glas, mit einer rotierend angetriebenen Werkzeugspindel zur Aufnahme eines Polierwerkzeugs, das mittels eines ersten Vorschubantriebs entlang einer Achse verfahrbar ist, und mit einer drehbar um eine Achse gelagerten Werkstückspindel zur Aufnahme der Linse, die mittels eines zweiten Vorschubantriebs entlang der Drehachse in eine Bearbeitungsposition verfahrbar ist, wobei zwischen dem Polierwerkzeug und der Linse eine Relativschwenkung um eine Querachse ausführbar ist, sieht die Erfindung vor, daß parallel zu der Werkstückspindel eine weitere drehbar gelagerte Werkzeugspindel zur Aufnahme eines Abrichtwerkzeugs vorhanden ist, wobei die Werkstückspindel und die weitere Werkzeugspindel in festem Abstand zueinander auf einem gemeinsamen Schlitten angeordnet sind und einen gemeinsamen Vorschubantrieb aufweisen. Das Abrichten des Polierwerkzeugs kann somit während des Polierprozesses innerhalb der Poliermaschine durchgeführt werden, was herkömmlich nicht möglich war. Den Polierprozeß unterbrechende Umbau- bzw. Umrüstphasen entfallen, so daß die Bearbeitungszeiten erheblich reduziert werden. Dies wirkt sich äußerst günstig auf die Herstellkosten aus. Darüberhinaus wird die Qualität der polierten Linsen beträchtlich erhöht, weil bisher aufgetretene Wechsel-Ungenauigkeiten vollständig entfallen.

Zwar ist in DE 39 32 197 A1 eine Wiederaufarbeitungseinrichtung für ein Schleifwerkzeug beschrieben, mit der das Festsetzen von Schleifschlammrückständen zwischen dem Werkzeug und der Werkstückoberfläche verhindert werden soll. Die dafür vorgesehene Elektrode ist unmittelbar an der Werkstückhalterung angebracht und mittels einer Spannungsversorgung gegenüber dem Werkzeug auf ein negatives Spannungspotential gelegt. Dies konnte jedoch der Fachwelt keinerlei Hinweis dazu vermitteln, bei einer Poliervorrichtung neben der Werkstückwelle eine weitere Welle bzw. einen weiteren Spindelantrieb zur Aufnahme eines Abrichtwerkzeugs vorzusehen. Vielmehr bezweckt die vorbekannte Elektroden-Anordnung einen Reinigungseffekt parallel zu dem Schleifprozeß, indem zwischen einer Ringelektrode und dem Werkzeug eine Spannungsdifferenz angelegt wird. Eine verschleißbedingte Verringerung des zwischen der Elektrode und dem Werkzeug notwendigen Spaltabstands muß ausgeglichen werden, was wiederum das Abrichten des Werkzeugs auf einer separaten Abrichtmaschine erfordert. Hingegen entfallen bei der erfindungsgemäßen Vorrichtung alle den Polierprozeß unnötig unterbrechenden Umbau- bzw. Umrüstphasen vollständig, so daß die Bearbeitungszeiten erheblich verkürzt werden. Aufgrund des geringeren Arbeitsaufwandes werden zudem die Kosten für einen Poliervorgang drastisch reduziert. Eine zusätzliche oder externe Steuerung für das Abrichtwerkzeug ist ebensowenig erforderlich wie eine eigene Lagerung, denn beides ist bereits von der Werkstückspindel her vorhanden und man kann das Polierwerkzeug mit dem in festem Abstand unmittelbar neben der Werkstückspindel angeordneten Abrichtwerkzeug mit hoher Genauigkeit abrichten, d.h. der zu bearbeitenden Werkstückoberfläche anpassen. Dank außerordentlich guter Positioniergenauigkeit lassen sich die einzelnen Arbeitspunkte und -stellungen von Werkstück und Abrichtwerkzeug stets exakt reproduzieren und entsprechend ansteuern, was die Qualität der polierten Werkstücke weiter erhöht.

In der Ausbildung von Anspruch 2 trägt die Werkstückspindel eine Halterung in Form eines Membran-Spannfutters, das mit einem Druckluftanschluß versehen ist. Pneumatisch kann der Arbeitsdruck und damit die Kraft, mit der die Linse an das Polierwerkzeug gedrückt wird, präzise eingestellt werden, wodurch man optimale Arbeitsergebnisse erzielt. Zudem kann die Membran zum Auswerfen der Linse verwendet werden. Dies ermöglicht eine einfache Handhabung der Linsenaufnahme und einen besonders schonenden Umgang mit der polierten Linse, so daß diese nicht beschädigt wird.

Bevorzugt ist das Abrichtwerkzeug gemäß Anspruch 3 ein Topfwerkzeug. Damit lassen sich sphärische Flächen besonders gleichmäßig und genau bearbeiten. Topfwerkzeuge haben eine außerordentlich gute Standzeit.

Die Weiterbildung von Anspruch 4 sieht vor, daß das Polierwerkzeug in festem Abstand zu der Querachse angeordnet ist, was maschinelle Vorteile bietet, namentlich in bezug auf Reproduzierbarkeit der Einstellungen.

In den Ansprüchen 5 bis 9 sind für den Poliervorgang wichtige Hilfsmittel angegeben. So weist das Polierwerkzeug gemäß Anspruch 5 einen Träger zur Aufnahme eines Poliermittelträgers auf, der laut Anspruch 6 eine 0,5 mm dicke geschäumte Folie aus vernetztem elastomerem Polyurethan oder nach Anspruch 9 eine 0,5 mm dicke Desmopanfolie sein kann. Zum Vorpolieren ist es günstig, wenn der Poliermittelträger im Einklang mit Anspruch 8 Diamantpellets mit Kunststoffbindung aufweist. Verbunden werden die Poliermittelträger mit dem Träger durch Verkleben, nach Anspruch 7 mit einem Zweikomponentenkleber. Dies gewährleistet eine einfache und problemlose Handhabung der Polierfolien.

Eine wichtige Maßnahme der Erfindung besteht laut Anspruch 10 darin, daß die Achsen der Vorschubantriebe die Achsen einer CNC-Maschine sind. Dadurch werden die Personalkosten enorm reduziert, weil das Abrichten der Polierwerkzeuge auf gesonderten Abrichtmaschinen nicht mehr von speziell geschultem Fachpersonal gemacht werden muß. Nunmehr ist es möglich, das Abrichten vollautomatisch und mit überaus geringem Zeitaufwand durchzuführen, wobei sich die Fertigungsmöglichkeiten einer modernen CNC-Maschine optimal ausnutzen lassen. Eine weitere Verkürzung der Bearbeitungszeit erzielt man, indem eine Überprüfung der geometrischen Eigenschaften der polierten Linse innerhalb der Maschine durchgeführt wird.

Weitere Merkmale, Einzelheiten und Vorteile der Erfindung ergeben sich aus dem Wortlaut der Ansprüche sowie aus der folgenden Beschreibung eines Ausführungsbeispiels anhand der Zeichnungen. Darin zeigen:
- Fig. 1: ein Grundschema einer Poliervorrichtung in Verbindung mit einer CNC-Werkzeugmaschine,
- Fig. 2: eine schematische Seitenansicht eines Polierwerkzeugs bei sphärischer Linsenbearbeitung,
- Fig. 3: eine schematische Seitenansicht eines Polierwerkzeugs während des Abricht-Vorgangs und
- Fig. 4: eine schematisierte Schrägansicht einer CNC-Poliermaschine.

Eine in Fig. 1 insgesamt mit 10 bezeichnete Poliervorrichtung ist auf der Grundlage einer CNC-Werkzeugmaschine aufgebaut und mit (nicht gezeigten) hochdynamischen Servomotoren ausgestattet. Nicht dargestellte Interpolatoren sorgen dafür, daß die Werkzeugführung nach Vorgabe der Bearbeitungskontur in feinsten Schritten - d.h. quasikontinuierlich - gesteuert werden kann und so die Herstellung exakt polierter Oberflächen gewährleistet. Insbesondere können Ausgleichsbewegungen durch numerische Steuerung von Vorschubantrieben berücksichtigt werden.

Fig. 1 zeigt schematisch die modulare Grundstruktur der Poliervorrichtung 10. Sie hat als CNC-Poliermaschine eine Bedientafel B, vorzugsweise mit einem Bildschirm, sowie einen Eingabeteil E, der als Tastatur ausgebildet sein kann. Beide Einheiten B, E stehen mit einem Mikroprozessor-Rechner R in Verbindung, der die Berechnung der Bearbeitungskonturen durchführt und die notwendigen Steuerbefehle an eine Steuereinheit S zur Ansteuerung von Achsen X, Y, Z weiterleitet. Die Eingabe der erforderlichen Linsen-Parameter zur Berechnung der Bearbeitungskontur erfolgt entweder über die Tastatur oder über eine geeignete (nicht gezeigte) Daten-Schnittstelle. Die Bewegungen der einzelnen CNC-Achsen X, Y, Z werden mit Hilfe von Präzisionsmeßsystemen M1, M2, M3 überwacht, die mit dem Rechner R verbunden sind, so daß notwendige Korrekturen sofort an die Steuereinheit S weitergeleitet werden können. Abweichungen von den Eingabewerten lassen sich sofort in Korrekturvorgaben umsetzen, die einen entsprechenden Abrichtvorgang des Polierwerkzeugs steuern.

Die Poliervorrichtung 10 hat gemäß Fig. 4 ein Gestell 12 mit einem Tischfläche 14, auf dem ein Horizontalrahmen 16 angeordnet ist. Darauf ist ein Schlitten 17 mit einem Gehäuse 19 verschieblich gelagert. Mit dem Gehäuse 19 ist ein Kopf 20 verbunden, der einen Riementrieb 21 enthält und eine von einem Motor 23 angetriebene Werkzeugspindel 30 haltert. An einem Vertikalrahmen 24 ist ein Schlitten 25 angeordnet, der einen Drehantrieb 28 für zwei daran parallel gehalterte Rotationsspindeln 40, 41 aufweist. Die erste Spindel 40 trägt eine Aufnahmevorrichtung 42 für eine Linse L, die zweite Spindel 41 eine Halterung 43 für ein Abrichtwerkzeug 50 (Fig. 2 und 3). Dabei ist es problemlos möglich, die Positionen der Spindeln 40, 41 untereinander auszutauschen, so daß dann die Spindel 40 das Abrichtwerkzeug 50 und die Spindel 41 die zu polierende Linse L trägt.

An der Werkzeugspindel 30 ist eine Halterung 31 befestigt, die ein Polierwerkzeug 32 aufnimmt. Dieses besitzt einen Träger 33 mit einem Poliermittelträger 34, z.B. eine geschäumte Folie aus vernetztem elastomerem Polyurethan mit einer Dicke von wenigstens 0,50 mm. Derartige Folien haben hohe Zugfestigkeit bei großer Bruchhemmung und weisen ein gutes Rückformverhalten auf, was für eine Anwendung als Polierfolie sehr wichtig ist. Weitere Vorzüge sind gute Dämpfungseigenschaften und hohe Haftfähigkeit auf Metallen. Je nach Anwendungsfall kann die Folie auck dicker als 0,5 mm ausgebildet sein, z.B. bis zu 1 mm.

Der Schlitten 17 ist mittels eines ersten Vorschubantriebs 18 in Richtung einer Achse X beweglich. Für den Schlitten 25 ist ein zweiter Vorschubantrieb 26 vorgesehen, der eine Bewegung in Richtung einer Achse Z ermöglicht. Der Kopf 20 ist um eine Querachse Y schwenkbar, wozu ein dritter Vorschubantrieb 22 dient, der parallel zur Achse X angeordnet ist. Man erkennt, daß durch einfaches Zusammenwirken der beiden Linearantriebe 18, 26 in Richtung der Achsen X und Z die Werkzeugspindel 30 mit ihrem Polierwerkzeug 32 entweder über die Linse L auf der Halterung 42 oder über das Abrichtwerkzeug 50 auf der Halterung 43 verfahrbar ist. Durch die Schwenkbewegung des Kopfes 20 um die Querachse Y in Verbindung mit den Drehbewegungen der Spindeln 30, 40, 41 lassen sich die für das Polieren des Werkstücks L und die für das Abrichten des Polierwerkzeugs 32 notwendigen Bewegungen problemlos erzeugen.

Zu Beginn eines Polierprozesses wird die Linse L in der Aufnahmevorrichtung 42 eingespannt. Dabei handelt es sich um ein spezielles Membran-Spannfutter mit einer (nicht gezeigten) Gummi-Membran, das über eine (nicht dargestellte) Vorrichtung mit Druckluft beaufschlagt werden kann. Das Abrichtwerkzeug 50, beispielsweise ein spezielles Topfabrichtwerkzeug, wird in die Halterung 43 der zweiten Spindel 41 eingesetzt. Linse L und Abrichtwerkzeug 50 werden mittels des Vorschubantriebs 28 in ihre Arbeits-Position gefahren. Anschließend werden die für die Linsenbearbeitung notwendigen Daten-Parameter aufgerufen, so daß der Rechner R die erforderliche Bearbeitungskontur ermitteln kann.

Das bereits in der Werkzeugspindel 30 angebaute Polierwerkzeug 32 wird nun mittels der Vorschubantriebe 18, 26 über das Abrichtwerkzeug 32 gefahren und entsprechend den geforderten Geometrien abgerichtet. Danach bewegt sich das optimal vorbereitete Polierwerkzeug 32 in die Arbeitsposition über der ersten Spindel 40 mit der zu polierenden Linse L. Der Poliervorgang kann nunmehr einfach oder in menügeführter Segmentkorrektur-Technik ablaufen.

Zwischen Linse L und Polierwerkzeug 32 wird mittels einer (nicht dargestellten) Zuführ-Einrichtung ein Poliermittel eingebracht, dessen Auswahl und Mischung von dem zu bearbeitenden Glas-Werkstoff abhängt. Bevorzugt verwendet man Ceroxid CeO₂ in wäßriger Lösung. In Abhängigkeit von dem zu polierenden Material, dem verwendeten Poliermittelträger 34 und dem eingesetzten Poliermittel wird über die (nicht gezeigte) Gummi-Membran auf die Linse L eine optimale Anpreßkraft ausgeübt, die von dem Prozeßrechner R und der Steuereinheit S mittels der Druckluft optimal angepaßt werden kann.

Nach Beendigung eines Poliervorgangs kann die Oberfläche der Linse L außerhalb der Maschine 10 oder, falls eine geeignete Meßtechnik eingebaut ist, auch innerhalb der Maschine 10 vermessen werden. Dabei etwa festgestellte Geometriefehler werden dann entweder über den Eingabeteil E oder über die Daten-Schnittstelle an den Rechner R übermittelt. Dieser überträgt die Korrekturdaten an die Steuereinheit S, die mittels der CNC-Achsen X, Y, Z das Polierwerkzeug 32 erneut über das Abrichtwerkzeug 50 fährt. Das Werkzeug 32 wird entsprechend den Korrekturvorgaben optimal abgerichtet.

Die während eines Polierprozesses gewonnenen Daten über die Sollform der Linsen-Oberfläche und deren Abweichungen von den Solivorgaben sowie über die Auswirkungen der Veränderung einzelner Parameter, z.B. Poliermittelträger, Poliermittel oder Glaswerkstoff, werden in einem (nicht dargestellten) Speicher abgelegt und können jederzeit abgerufen werden. Auf diese Weise lassen sich viele verschiedene Oberflächengeometrien effektiv und mit äußerst genauer Reproduzierbarkeit herstellen; selbst ungewöhnliche Oberflächenstrukturen lassen sich problemlos zwischen zwei Linsenserien anfertigen, ohne aufwendige Umrüstarbeiten durchführen zu müssen. Nach erfolgter Polierwerkzeug-Korrektur erfolgt der Endpoliervorgang oder das Polieren einer nachfolgenden Linse dieser Serie.

Die Erfindung ist nicht auf eine der vorbeschriebenen Ausführungsformen beschränkt. So ist es beispielsweise möglich, die Spindeln 40, 41 auf getrennten Linearführungen anzuordnen und jeweils mit einen eigenen Antrieb zu versehen.

Wesentliche Vorteile der Erfindung beruhen darauf, daß ein Auswechseln des Polierwerkzeugs 32 vor oder nach dem Poliervorgang nicht notwendig ist, weil das Abrichten des Poliermittelträgers 34 unmittelbar in der Poliermaschine erfolgt. Die Bearbeitungszeiten und mithin die Herstellungskosten einzelner Kleinserien werden dadurch erheblich reduziert. Wechselungenauigkeiten treten nicht mehr auf, so daß sich Nachjustierungen weitestgehend erübrigen und auch weniger Ausschußware als herkömmlich anfällt.

Man erkennt, daß eine Vorrichtung 10 zum Polieren von Glas-Linsen L als CNC-Werkzeugmaschine erfindungsgemäß einen Vorschubantrieb 18 mit einer rotierend angetriebenen Werkzeugspindel 30 zur Aufnahme eines Polierwerkzeugs 32 hat. An einem zweiten Vorschubantrieb 26 sind in festem Abstand A eine drehbar gelagerte Werkstückspindel 40 zur Aufnahme einer Linse L und eine weitere parallel zu dieser drehbar gelagerte Werkzeugspindel 41 zur Aufnahme eines Abrichtwerkzeugs 50 vorhanden. Dabei ist zwischen dem Polierwerkzeug 32 und der Linse L bzw. dem Abrichtwerkzeug 50, beispielsweise einem Topfwerkzeug, eine Relativschwenkung ausführbar. Das Polierwerkzeug 32 weist einen Träger 33 zur Aufnahme eines Poliermittelträgers 34 auf, der bevorzugt eine Polyurethanfolie ist; es wird vor und/oder nach einem Poliervorgang ohne Positionsveränderung mikroprozessorgesteuert abgerichtet, wobei Polierwerkzeug 32 und Abrichtwerkzeug 50 mit gleichem Drehsinn antreibbar sind.

## Patentansprüche

1. Vorrichtung (10) zum Polieren sphärischer Oberflächen von Linsen (L), namentlich aus Glas, mit einer rotierend angetriebenen Werkzeugspindel (30) zur Aufnahme eines Polierwerkzeugs (32), das mittels eines ersten Vorschubantriebs (18) entlang einer Achse (X) verfahrbar ist, und mit einer drehbar um eine Achse (Z) gelagerten Werkstückspindel (40) zur Aufnahme der Linse (L), die mittels eines zweiten Vorschubantriebs (26) entlang der Achse (Z) in eine Bearbeitungsposition verfahrbar ist, wobei zwischen dem Polierwerkzeug (32) und der Linse (L) eine Relativschwenkung um eine Querachse (Y) ausführbar ist, dadurch **gekennzeichnet**, daß parallel zu der Werkstückspindel (40) eine weitere drehbar gelagerte Werkzeugspindel (41) zur Aufnahme eines Abrichtwerkzeugs (50) vorhanden ist, wobei die Werkstückspindel (40) und die weitere Werkzeugspindel (41) in festem Abstand (A) zueinander auf einem gemeinsamen Schlitten (25) angeordnet sind und einen gemeinsamen Vorschubantrieb (26) aufweisen.

2. Vorrichtung nach Anspruch 1, dadurch **gekennzeichnet**, daß die Werkstückspindel (40) eine Halterung (42) in Form eines Membran-Spannfutters trägt, das mit einem Druckluftanschluß versehen ist.

3. Vorrichtung nach Anspruch 1 oder 2, dadurch **gekennzeichnet**, daß das Abrichtwerkzeug (50) ein Topfwerkzeug ist.

4. Vorrichtung nach einem der Ansprüche 1 bis 3, dadurch **gekennzeichnet**, daß das Polierwerkzeug (32) in festem Abstand zu der Querachse (Y) angeordnet ist.

5. Vorrichtung nach Anspruch 4, dadurch **gekennzeichnet**, daß das Polierwerkzeug (32) einen Träger (33) zur Aufnahme eines Poliermittelträgers (34) aufweist.

6. Vorrichtung nach Anspruch 5, dadurch **gekennzeichnet**, daß der Poliermittelträger (34) eine geschäumte Folie aus vernetztem elastomerem Polyurethan ist, vorzugsweise mit einer Dicke von etwa 0,5 mm.

7. Vorrichtung nach Anspruch 5 oder 6, dadurch **gekennzeichnet**, daß der Poliermittelträger (34) eine Desmopanfolie ist, vorzugsweise mit einer Dicke von etwa 0,5 mm.

8. Vorrichtung nach einem der Ansprüche 5 bis 7, dadurch **gekennzeichnet**, daß der Poliermittelträger (34) Diamantpellets mit Kunststoffbindung aufweist.

9. Vorrichtung nach einem der Ansprüche 5 bis 8, dadurch **gekennzeichnet**, daß der Poliermittelträger (34) mit dem Träger (33) verklebt ist, vorzugsweise mit Zweikomponentenkleber.

10. Vorrichtung nach einem der Ansprüche 1 bis 9, dadurch **gekennzeichnet**, daß die Achsen (X, Y, Z) der Vorschubantriebe (18, 22, 26) die Achsen einer CNC-Maschine sind.

## Claims

1. Apparatus (10) for polishing spherical surfaces of lenses (L), particularly glass lenses, comprising a rotated tool spindle (30) for receiving a polishing tool (32) which can be moved along an axis (X) by means of a first feeding drive, and comprising a workpiece spindle (40) that is pivotable around an axis (Z) and serves for receiving the lens (L) which latter can be moved along the axis (Z) into a processing position by means of a second feeding drive, with a relative rotation around a transverse axis (Y) being feasible between the polishing tool (32) and the lens (L), **wherein** there is, parallel to the workpiece spindle (40), a further pivotable workpiece spindle (41) for receiving a dressing tool (50), the workpiece spindle (40) and the further workpiece spindle (41) being arranged on a common carriage (25) at a fixed distance (A) to each other and having a common feeding drive (26).

2. Apparatus according to claim 1, **wherein** the workpiece spindle (40) carries a holder (42) in the form of a diaphragm chuck provided with a compressed-air connection.

3. Apparatus according to claim 1 or claim 2, **wherein** the dressing tool (50) is a cup-shaped tool.

4. Apparatus according to any one of claims 1 to 3, **wherein** the polishing tool (32) is arranged at a fixed distance to the transverse axis (Y).

5. Apparatus according to claim 4, **wherein** the polishing tool (32) has a support (33) receiving a polisher carrier (34).

6. Apparatus according to claim 5, **wherein** the polisher carrier (34) is a foamed sheet of cross-linked elastomeric polyurethane, preferably having a thickness of approx. 0.5 mm.

7. Apparatus according to claim 5 or claim 6, **wherein** the polisher carrier (34) is a desmopane sheet, preferably having a thickness of approx. 0.5 mm.

8. Apparatus according to any one of claims 5 to 7, **wherein** the polisher carrier (34) comprises plastic-bonded diamond pellets.

9. Apparatus according to any one of claims 5 to 8, **wherein** the polisher carrier (34) is adhesively fixed to the support (33), preferably by means of a two-component adhesive.

10. Apparatus according to any one of claims 1 to 9, **wherein** the axes (X, Y, Z) of the feeding drives (18, 22, 26) are the axes of a CNC machine.

## Revendications

1. Appareil (10) pour polir des lentilles sphériques (L), notamment de verre, avec une broche porte-outil (30) à entraînement rotatif, destinée à recevoir un outil de polissage (32) pouvant être déplacé le long d'un axe (X) au moyen d'un premier entraînement d'avance (18), et avec une broche porte-pièce (40) logée rotativement autor d'un axe (Z) et destinée à recevoir la lentille (L), pouvant être déplacée au moyen d'un second entraînement d'avance (26) le long d'un axe (Z) en une position de façonnage, une inclinaison relative pouvant être effectuée entre l'outil de polissage (32) et la lentille (L) autor d'un axe transversal (Y), **caractérisé** par le fait que parallèlement à la broche porte-pièce (40), il y a une autre broche porte-outil (41) logée rotativement et destinée à recevoir un outil de dressage (50), la broche porte-pièce (40) et l'autre broche porte-outil (41) étant disposées sur un chariot commung (25, à une distance fixe (A) l'une de l'autre, et ayant un entraînement d'avance commun (26).

2. Appareil selon la revendication 1, **caractérisé** par le fait que la broche porte-pièce (40) porte une fixation (42) sous forme d'un mandrin pour membrane, pourvu d'un raccord pneumatique.

3. Appareil selon la revendication 1 ou 2, **caractérisé** par le fait que l'outil de dressage (50) est un outil boisseau.

4. Appareil selon une des revendications 1 à 3, **caractérisé** par le fait que l'outil de polissage (32) est placé à une distance fixe par rapport à l'axe transversal (Y).

5. Appareil selon la revendication 4, **caractérisé** par le fait que l'outil de polissage (32) a un support (33) pour recevoir un support d'abrasifs (34).

6. Appareil selon la revendication 5, **caractérisé** par le fait que le support d'abrasifs (34) est une feuille moussée de polyuréthane elastomère réticulé, de préférence d'une épaisseur d'environ 0,5 mm.

7. Appareil selon la revendication 5 ou 6, **caractérisé** par le fait que le support d'abrasifs (34) est une feuille desmopane, de préférence d'une épaisseur d'environ 0,5 mm.

8. Appareil selon une des revendications 5 à 7, **caractérisé** par le fait que le support d'abrasifs (34) a des pellets de diamant combinés à du plastique.

9. Appareil selon une des revendications 5 à 8, **caractérisé** par le fait que le support d'abrasifs (34) est collé au support (33), de préférence avec de la colle à deux composants.

10. Appareil selon une des revendications 1 à 9, **caractérisé** par le fait que les axes (X, Y, Z) des entraînements d'avance (18, 22, 26) sont les axes d'une machine CNC.
